# EUROPÄISCHE PATENTSCHRIFT

(11) **EP 1 319 620 B1**
(45) Veröffentlichungstag und Bekanntmachung des Hinweises auf die Patenterteilung: **11.04.2007**
(21) Anmeldenummer: 02027384.3
(22) Anmeldetag: 09.12.2002
(51) Int. Cl.: B65H 45/16

(54) **Falzapparat einer Rollenrotationsdruckmaschine mit einem Falzzylinder mit Kurvengetriebe**
Folding apparatus in a rotary printing machine with a folding cylinder having a cam drive
Dispositif de pliage dans une rotative d'impression avec un cylindre de pliage avec une commande à came

(30) Priorität: 13.12.2001 DE 10161400
(43) Veröffentlichungstag der Anmeldung: 18.06.2003
(73) Patentinhaber: MAN Roland Druckmaschinen AG, 63012 Offenbach (DE)
(72) Erfinder: Mayr, Peter, 86447 Todtenweis (DE)
(74) Vertreter: Schober, Stefan

(56) Entgegenhaltungen:
- CH-A- 210 096
- DE-A- 1 810 294
- DE-A- 10 113 165
- US-A- 4 332 582

## Beschreibung

Die Erfindung betrifft einen Falzapparat einer Rollenrotationsdruckmaschine.

An Falzzylindern von Falzapparaten von Rollenrotationsdruckmaschinen werden Arbeitselemente, z. B. Punkturen, Falzklappen oder Greifer, mittels Kurvengetrieben für die Annahme und Abgabe von Produkten gesteuert. Wahlweise kann auch die Annahme eines Produktes abgestellt werden. Hierzu besteht die Kurvenscheibe aus einer ersten und einer zweiten Scheibe, die koaxial nebeneinander angeordnet sind. Für den Fall, dass kein Produkt abgenommen werden soll, wird eine Scheibe derart verdreht, dass sie einen Steuerbereich der anderen Scheibe überdeckt. Die Kurvenrolle ist so breit ausgeführt, dass sie beide Scheiben überdeckt. Vorteilhaft ist die Kurvenrolle ballig ausgeführt, um einen Kantenlauf bei einer Schiefstellung auszugleichen.

Nachteilig ist bei diesem Kurvengetriebe, dass die Kurvenrolle vornehmlich im aneinandergrenzenden Bereich der beiden Scheiben aufliegt. Dies kann ein Ausbrechen der Scheibenkanten bewirken. Außerdem sind die Kanten von Hand entgratet und weisen eine entsprechend unregelmäßige, grobe Oberfläche auf, die starken Verschleiß an der Kurvenrolle bewirkt.

Statt einer beide Scheiben überdeckenden Kurvenrolle wurden auch bereits zwei jeweils einer Scheibe zugeordnete Kurvenrollen vorgesehen. Diese beiden Kurvenrollen schlagen jedoch mit einer größeren Gesamtmasse und entsprechend nachteiligen Trägheitskräften zu Buche. Außerdem wird bei einer Ausbiegung der Drehachse des Rollenhebels eine Rolle mehr abgehoben, wodurch beim späteren Aufsetzen Stöße verursacht werden. Weiterhin bleibt eine Kurvenrolle stehen oder verlangsamt ihre Drehzahl, wenn sie mittels der anderen Scheibe von der ihr zugeordneten Scheibe abgehoben wurde. Beim Wiederaufsetzen auf die Scheibe muss die Kurvenrolle beschleunigt werden, was mit Stößen und Verschleiß verursachendem Schlupf einhergeht.

Aus der DE 101 13 165 A ist es auch bereits bekannt, den Verschleiß der Rollenkurven von Bogenübergabetrommel für Bogendruckmaschinen zu reduzieren, in dem diese zwei konvexe Erhebungen aufweisen, die an den zu einander angrenzenden bzw. nebeneinander liegende Scheiben anliegen.

Es ist Aufgabe der Erfindung, ein Kurvengetriebe für Zylinder in einem Falzapparat zu schaffen, das gute kinematische Eigenschaften aufweist, wobei die Kanten der Kurvenscheiben geringem Verschleiß unterworfen sind.

Die Aufgabe wird mit den Merkmalen des Patentanspruchs 1 gelöst. Die vorgeschlagene Kurvenrolle zeichnet sich durch eine geringe Masse aus, wodurch entsprechende kinematischen Kräfte klein gehalten werden. Außerdem wird dank der konvexen Wölbungen ein Kantenlauf der Kurvenrolle vermieden. Auch läuft die Kurvenrolle mit ihren Wölbungen jeweils im mittigen Bereich der zugehörigen Scheiben, wodurch letztere an ihren Kanten nicht beschädigt werden und mit diesen Kanten nicht die Kurvenrolle verletzen. Die Kurvenrolle kann außerdem schmaler ausgeführt werden, wodurch im Falle von Ausbiegungen der Rollenhebelachse das Abheben einer konvexen Wölbung minimiert wird. Schließlich wird auch beim Überqueren eines tiefliegenden Bereiches einer Scheibe die Kurvenrolle auf Drehzahl gehalten, wodurch sich ein nachfolgendes Beschleunigen mit einhergehenden Stößen und reibendem Schlupf erübrigt.

Weitere Merkmale und Vorteile ergeben sich aus den Unteransprüchen in Verbindung mit der Beschreibung.

Die Erfindung soll nachfolgend an einigen Ausführungsbeispielen näher erläutert werden. In den zugehörigen Zeichnungen zeigt schematisch:
- Figur 1:: Ein Kurvengetriebe an einem Falzklappenzylinder,
- Figur 2:: Den Schnitt II-II nach Figur 1,
- Figur 3:: eine weitere Ausführungsvariante zu Figur 1.

Der in Figur 1 in der Seitenansicht gezeigte Falzklappenzylinder 1 enthält eine feste und eine gesteuerte Falzklappe 2, 3. Die gesteuerte Falzklappe 3 ist an einer im Zylinderkörper 4 drehbar gelagerten Achse 5 befestigt. Weiterhin ist an der Achse 5 ein Rollenhebel 6 samt Kurvenrolle 7 befestigt. Die Kurvenrolle 7 läuft bei Rotation des Falzklappenzylinders 1 auf einer ersten und einer zweiten Scheibe 8, 9 einer Kurvenscheibe 10 ab. Die erste und zweite Scheibe 8, 9 sind koaxial nebeneinander angeordnet. Sie sind gegeneinander verdrehbar, wobei beispielsweise die erste Scheibe 8 gestellfest angeordnet ist und die zweite Scheibe 9 mit nicht gezeigten Mitteln gegenüber der ersten Scheibe 8 verdrehbar ist.

Die Kurvenrolle 7 ist als Wälzlager ausgeführt (Figur 2), der Rollenhebel 6 vorteilhaft als Gabelhebel. Der Innenring 11 der Kurvenrolle 7 ist auf einem in den Rollenhebel 6 gesteckten Rollenbolzen 12 gelagert. Der Außenring 13 der Kurvenrolle 7 trägt am Außenmantel in Umfangsrichtung umlaufend, nebeneinander angeordnet zwei konvexe Wölbungen 14, 15, wobei jede Wölbung 14, 15 mit einer Scheibe 8, 9 zusammenarbeitet. Eine Vertiefung 16 zwischen den konvexen Wölbungen 14, 15 kommt über dem aneinandergrenzenden Bereich der Scheiben 8, 9 zu liegen. Jede konvexe Wölbung 14, 15 ist vorteilhaft als Kreisbogen ausgeführt, dessen Radius R im Bereich 300 mm ≤ R ≤ 600 mm ausgewählt wurde. Die konvexen Wölbungen können auch als anderweitige geometrischen Kurven ausgeführt werden.

Bei Drehung des Falzklappenzylinders 1 in der in Figur 1 angegebenen Richtung läuft die Kurvenrolle 7 auf den Scheiben 8, 9 ab, wobei diese bei der gezeigten Stellung der Scheibe 9 nicht in das Tal der Scheibe 8 eintauchen kann und die gesteuerte Falzklappe 3 geöffnet bleibt. Bei einer Verdrehung der Scheibe 9 derart, dass deren Tal mit dem Tal der Scheibe 8 zur Deckung kommt, taucht die Kurvenrolle 7 in diese Täler ein, wobei die Falzklappe 3 geschlossen wird.

Mit dem beschriebenen Kurvengetriebe können auch Punkturen oder Greifer gesteuert werden. In Figur 1 ist als weitere Variante gestrichelt eine Punkturleiste 17 angedeutet, die statt der Falzklappe 3 an der Achse 5 befestigt sein kann. Die Punkturleiste 17 ist mit Klammerposition angegeben.

Die Kurvenrolle 7 kann auch an einem Stößel 18 befestigt sein, der in einem Falzzylinder geradegeführt wird. Gemäß Figur 3 handelt es sich um einen Greiferzylinder 19, der eine Greiferleiste 20 trägt. Letztere ist an einer Achse 5.1 befestigt, die drehbar im Greiferzylinder 19 gelagert ist. An der Achse 5.1 ist weiterhin ein Hebel 21 befestigt, der mittels einer Koppel 22 mit dem Stößel 18 in Antriebsverbindung steht. Die Kurvenrolle 7 arbeitet mit einer Kurvenscheibe 10.1 zusammen, die als Innenkurve ausgebildet ist. Die Kurvenscheibe 10.1 besteht aus einer ersten und einer zweiten Scheibe 8.1, 9.1, die analog wie die Scheiben 8 und 9 des vorherigen Ausführungsbeispiels ausgeführt und gegeneinander verdrehbar sind. Ebenso hat die Kurvenrolle 7.1 der Kurvenrolle 7 ähnelnde Konturen im Außenmantel.

Bei der Rotation des Greiferzylinders 19 läuft die Kurvenrolle 7.1 auf den Scheiben 8.1 und 9.1 ab. Wenn deren nicht gezeigten Ausnehmungen (Täler) zur Deckung gebracht wurden, bewegt sich die Kurvenrolle 7.1 mit dem Stößel 18 radial in das Tal hinein, wobei die Greifer der Greiferleiste 20 schließen.

An einem Falzzylinder 1, 19 können mehrere Rollenhebel 6 oder Stößel 18 angeordnet sein, die mit einer Kurvenscheibe 10, 10.1 zusammenarbeiten.

### Bezugszeichenliste:

- 1: Falzklappenzylinder
- 2: feste Falzklappe
- 3: gesteuerte Falzklappe
- 4: Zylinderkörper
- 5: Achse
- 5.1: Achse
- 6: Rollenhebel
- 7: Kurvenrolle
- 7.1: Kurvenrolle
- 8: erste Scheibe
- 8.1: erste Scheibe
- 9: zweite Scheibe
- 9.1: zweite Scheibe
- 10: Kurvenscheibe
- 11: Innenring
- 12: Rollenbolzen
- 13: Außenring
- 14: konvexe Wölbung
- 15: konvexe Wölbung
- 16: Vertiefung
- 17: Punkturleiste
- 18: Stößel
- 19: Greiferzylinder
- 20: Greiferleiste
- 21: Hebel
- 22: Koppel

- R: Radius

## Patentansprüche

1. Falzapparat einer Rollenrotationsdruckmaschine mit als Falzklappenzylinder oder Punktur-Falzmesserzylinder ausgebildeten Falzzylindern mit einem Kurvengetriebe mit einer Kurvenscheibe, auf der eine Kurvenrolle abläuft, wobei die Kurvenscheibe aus einer ersten und einer zweiten Scheibe besteht, die koaxial nebeneinander angeordnet und gegeneinander verdrehbar sind, der Außenmantel der Kurvenrolle (7, 7.1) in Umfangsrichtung umlaufend, nebeneinander angeordnet zwei konvexe Wölbungen (14, 15) trägt und jede Wölbung (14, 15) mit einer Scheibe (8, 9, 8.1, 9.1) zusammenarbeitet, wobei eine Vertiefung (16) zwischen den Wölbungen (14, 15) über dem aneinandergrenzenden Bereich der Scheiben (8, 9, 8.1, 9.1) zu liegen kommt, wobei die Wölbungen (14, 15) jeweils im mittigen Bereich der zugehörigen Scheiben (8, 9, 8.1, 9.1) laufen.

2. Falzapparat nach Anspruch 1, wobei die Kurvenrolle (7.1) an einem Stößel (18) gelagert ist.

3. Falzapparat nach einem der Ansprüche 1 oder 2, wobei die konvexe Wölbung (14, 15) als Kreisbogen ausgeführt ist.

4. Falzapparat nach einem der Ansprüche 1 oder 2, wobei die konvexe Wölbung (14, 15) als geometrische Kurve ausgeführt ist.

5. Falzapparat nach einem der Ansprüche 1 bis 4, wobei die Kurvenscheibe (10) als Außenkurve ausgeführt ist.

6. Falzapparat nach einem der Ansprüche 1 bis 4, wobei die Kurvenscheibe (10.1) als Innenkurve ausgeführt ist.

## Claims

1. A folding apparatus of a web-fed rotary printing machine having folding cylinders that are formed as folding jaw cylinders or pin folding blade cylinders with a cam drive having a cam disc on which a cam roller runs, with the cam disc consisting of a first and a second disc that are arranged coaxially next to one another and can be rotated in opposition to one another, the outer casing of the cam roller (7, 7.1) bearing two convex curvatures (14, 15), circulating in a circumferential direction and arranged next to one another, and each curvature (14, 15) cooperating with a disc (8, 9, 8.1, 9.1), wherein a depression (16) comes to lie between the curvatures (14, 15) above the adjacent region of the discs (8, 9, 8.1, 9.1), with the curvatures (14, 15) each running in the central region of the associated discs (8, 9, 8.1, 9.1).

2. A folding apparatus according to claim 1, wherein the cam roller (7.1) is mounted on a plunger (18).

3. A folding apparatus according to one of claims 1 or 2, wherein the convex curvature (14, 15) is realized as an arc.

4. A folding apparatus according to one of claims 1 or 2, wherein the convex curvature (14, 15) is realized as a geometrical curve.

5. A folding apparatus according to one of claims 1 to 4, wherein the cam disc (10) is realized as an outer curve.

6. A folding apparatus according to one of claims 1 to 4, wherein the cam disc (10.1) is realized as an inner curve.

## Revendications

1. Plieuse d'une presse rotative à imprimer comportant des cylindres de pliage en forme de cylindre à lames de pliages, ou à couteaux et à picots comportant une commande à cames comprenant une came sur laquelle passe une galet de came, la came étant constituée d'un premier disque et d'un deuxième disque coaxiaux juxtaposés et pouvant tourner l'un par rapport à l'autre, la chemise extérieure du galet à came (7, 7.1) portant deux courbures convexes (14, 15) juxtaposées dans le sens périphérique, chaque courbure (14, 15) coopérant avec un disque (8, 9, 8.1, 9.1), dans laquelle
un creux (16) s'arrête entre les courbures (14, 15) au-dessus de la zone adjacente des disques (8, 9, 8.1, 9.1), et les courbures (14, 15) passent respectivement dans la zone centrale des disques correspondants (8, 9, 8.1,9.1).

2. Plieuse selon la revendication 1,
**caractérisée en ce que**
le galet de came (7.1) est positionné sur un poussoir (18).

3. Plieuse selon l'une quelconque des revendications 1 ou 2,
**caractérisée en ce que**
la courbure convexe (14, 15) est en forme d'arc de cercle.

4. Plieuse selon l'une quelconque des revendications 1 ou 2,
**caractérisée en ce que**
la courbure convexe (14, 15) est une courbe géométrique

5. Plieuse selon l'une quelconque des revendications 1 à 4,
**caractérisée en ce que**
la came (10) est une courbe extérieure.

6. Plieuse selon l'une quelconque des revendications 1 à 4,
**caractérisée en ce que**
la came (10.1) est une courbe intérieure.
